# EUROPÄISCHE PATENTANMELDUNG

(11) **EP 0 483 050 A1**
(43) Veröffentlichungstag der Anmeldung: **29.04.1992**
(21) Anmeldenummer: 91710034.9
(22) Anmeldetag: 19.10.1991
(51) Int. Cl.: B65D 81/02

(54) **Verpackungskörper**

(30) Priorität: 22.10.1990 DE 9014539 U; 25.05.1991 WO PCT/DE91/00435; 23.09.1991 DE 9111863 U
(71) Anmelder: Abel, Günther, W-8822 Wassertrüdingen (DE)
(72) Erfinder: Abel, Günther, W-8822 Wassertrüdingen (DE)
(74) Vertreter: Müller, Hans, Dipl.-Ing.

(57) **Zusammenfassung**

Ein Verpackungskörper (10) mit flächig aneinanderliegenden Wellpappenabschnitten (12), die gegenseitig unverschiebbar miteinander verbunden sind, zeichnet sich dadurch aus, daß die Wellpappenabschnitte aus einzelnen, flächig übereinandergestapelten Rollenwellpappenabschnitten (12) bestehen und daß diese beschnitte in etwa quader- oder winkelförmig ausgebildet sind.

## Beschreibung

### TECHNISCHES GEBIET

Die Erfindung betrifft einen Verpackungskörper, der flächig aneinanderliegende Wellpappenabschnitte aufweist, die gegenseitig unverschiebbar miteinander verbunden, wie beispielsweise miteinander verklebt sind.

Derartige Verpackungskörper können als separate Verpackungseinheiten verwendet werden. Es ist andererseits auch möglich, solcherart ausgebildete Verpackungskörper als Füllmaterial und zur Stoßsicherung innerhalb eines Umkartons zu benutzen. Im letzteren Fall befinden sich die Verpackungskörper zwischen der Innenseite des Umkartons und der Außenseite des zu verpackenden Gutes. Das Verpackungsgut besitzt dabei oftmals eine sehr unebene Oberfläche mit herausstehenden und vorstehenden Kanten und Ecken. Die Verpackungskörper füllen dann mehr oder weniger den Zwischenraum zwischen dem zu verpackenden Gut und dem Umkarton aus. Die Verpackungskörper müssen volumenmäßig in einem derartigen Fall daher der jeweils vorhandenen Größe des vorhandenen Zwischenraums optimal angepaßt sein.

### STAND DER TECHNIK

Aus dem DE-G 90 14 539 ist ein Verpackungskörper der eingangs genannten Art bekannt. Die Wellpappenabschnitte bestehen aus Rollenwellpappe, die zu einem Rollenkörper aufgerollt oder zick-zack-förmig gefaltet flächig aneinanderliegen. Derartige Verpackungskörper besitzen ausgerundete bzw. abgerundete Biege- bzw. Faltkanten, so daß eine exakt winklige bzw. ebenflächige Umrißgestalt praktisch nicht herstellbar ist. Dies trifft auch für das aus der GB-PS 964.153 bekannte Verpackungskissen zu. Infolge seiner aus einem aufgewickelten Abschnitt gebildeten Form besitzt es ausgerundete Ecken und eine nicht exakt auszubildende einspringende Kante. Bei den aus der US-PS 2.947.459 und US-PS 3.088.647 bekannten Verpackungskörpern besitzen diese aufgerollte Rollenkörper, wodurch eine entsprechend gekrümmte Oberflächenform zwangsläufig vorgegeben ist.

Das aus der CH-PS 420.980 bekannte Verpackungshilfselement ist nicht aus Rollenwellpappe sondern aus flächiger Wellpappe hergestellt. Diese Wellpappe besitzt eine gewellte Mittellage, die beidseitig von einer oberen und unteren flächigen Deckbahn abgedeckt ist. Eine derartige Wellpappenbahn kann vom Hersteller nicht in Form der üblicherweise bei Rollenwellpappe verwendeten großen Rollen dem Verbraucher bzw. Verwender zur Verfügung gestellt werden.

Aus der US-PS 1.926.156 ist eine rollenförmig gewellte Wellpappe vorhanden, bei der zwischen einer oberen und unteren gewellten Wellpappenbahn eine ebenfalls gewellte Mittellagenbahn vorhanden ist. Ein derartiger aus drei speziellen Bahnen hergestellter Wellpappenabschnitt ist aus üblicherweise vorhandenen Rollenwellpappenabschnitten nicht herzustellen.

### DARSTELLUNG DER ERFINDUNG

Ausgehend von diesem Stand der Technik liegt der Erfindung die Aufgabe zugrunde, einen Verpackungskörper der eingangs genannten Art anzugeben, der preiswert und damit aus Rollenwellpappe hergestellt und der möglichst universell eingesetzt werden kann.

Diese Erfindung ist durch die Merkmale des Hauptanspruchs gegeben. Der Verpackungskörper der eingangs genannten Art zeichnet sich dementsprechend dadurch aus, daß seine Wellpappenabschnitte aus einzelnen, flächig übereinandergestapelten Rollenwellpappenabschnitten bestehen, wobei mehrere übereinandergestapelte Abschnitte in etwa quader- oder winkelförmig ausgebildet sind.

Die Erfindung basiert damit auf der Erkenntnis, daß Rollenwellpappe ein umweltfreundliches Produkt ist und damit problemlos eingesetzt werden kann. Rollenwellpappe kann darüber hinaus zu beliebig langen und dicken Rollenkörpern aufgewikkelt sein, wodurch beliebig lange Wellpappenabschnitte beim jeweiligen Benutzer bzw. Verwender dieser Wellpappe zur Verfügung gestellt werden können. Bei dem erfindungsgemäßen Verpackungskörper werden dementsprechend einzelne Wellpappenabschnitte von einer entsprechend breiten Wellpappenrolle abgetrennt und flächig, Abschnitt für Abschnitt, übereinandergestapelt. Ein aus einem derartigen Stapel gebildeter Teilkörper kann mit einem beispielsweise Klebeband umschlungen und dadurch in seiner quaderförmigen oder sonstigen winkelförmigen Gestalt gesichert werden. Als vorteilhaft hat es sich allerdings herausgestellt, vor dem Übereinanderstapeln der einzelnen beschnitt dieselben mit einer Klebschicht zu versehen, so daß übereinandergestapelte Abschnitte aneinanderkleben und dadurch der gesamte Teilkörper in seiner jeweiligen voluminösen Form stabilisiert werden kann.

Um die Steifigkeit oder Stabilität von übereinandergestapelten Rollenwellpappenabschnitten zu erhöhen, hat es sich als vorteilhaft herausgestellt, diese Abschnitte kreuzweise übereinanderzustapeln. Das bedeutet, daß die Wellenbahnen von benachbarten Abschnitten quer, insbesondere rechtwinklig zueinander ausgerichtet sind.

Nach einer wesentlichen Weiterbildung der Erfindung können mehrere aus übereinandergestapelten Abschnitten jeweils gebildete Teilkörper auf einem gemeinsamen Rollenwellpappenabschnitt befestigt sein. Längs dieses einen Rollenwellpappenabschnittes sind die mehreren Teilkörper miteinander verbunden. Die Teilkörper können dabei problemlos winklig zueinander ausgerichtet werden, da als Knickkante lediglich der einzelne Abschnitt vorhanden ist. Ein einzelner Rollenwellpappenabschnitt läßt sich aber problemlos umbiegen. Sofern benachbarte Teilkörper durch einen etwa V-förmigen Spalt voneinander beabstandet und durch einen gemeinsamen Abschnitt miteinander verbunden sind, können die beiden Teilkörper beispielsweise zu einer rechtwinkligen Winkelform umgeklappt werden. Die den V-förmigen Spalt begrenzenden Begrenzungsflächen der beiden Teilkörper können miteinander verklebt werden, so daß ein Verpackungskörper mit entsprechend bleibender und stabiler Winkelform ausgebildet werden kann.

Je nach Verwendungs- und Einsatzzweck ist es auch möglich, mehrere aus übereinandergestapelten Abschnitten gebildete Teilkörper stumpf aneinanderstoßend anzuordnen und in ihren Stoßbereichen miteinander zu verbinden. Diese Verbindung ist dabei insbesondere eine Klebverbindung.

Nach einer Weiterbildung der Erfindung können die Abschnitte eines Teilkörpers auch stufenförmig abgetrennt ausgebildet werden. Bei einer derartigen Stufenausbildung kann dann ein weiterer Teilkörper gleichsam auf die "Trittfläche" einer Stufe aufgelagert werden. Es können dann mit einem Hohlkörper ausgebildete Verpackungskörper bereitsgestellt werden, die gleichsam mit einem Deckel bzw. Boden verschlossen werden können.

Eine ganz wesentliche Weiterbildung der Erfindung zeichnet sich dadurch aus, daß in dem Verpackungskörper eine Mulde ausgebildet ist. Diese Mulde wird durch Eindrücken in den Stapel von Abschnitten hergestellt. Dabei wird die Mulde zu einem Zeitpunkt ausgebildet, wo der zwischen den einzelnen Abschnitten vorhandene Kleber noch nicht ausgehärtet ist. Nach dem Aushärten des Klebers behält der Rollenwellpappenstapel seine mit einer Mulde versehene Gestalt. Sofern gewünscht, kann der Stapel dann nachträglich rechtwinklig nachgeschnitten werden, so daß die durch die Einwölbung entstandene Verformung der äußeren Begrenzungsebenen des Stapels wieder beseitigt werden kann.

Diese Mulde kann beispielsweise auch in Form einer Rinne ausgebildet sein. Die eine oder die beiden Stirnseiten dieser Rinne können durch einen weiteren Stapel von Abschnitten verschlossen werden. In der Mulde bzw. der Rinne können dann beispielsweise kreiszylindrische Körper wie Flaschen oder dergleichen stoßsicher und damit geschützt eingelagert werden.

Weitere Vorteile und Merkmale des erfindungsgemäßen Verpackungskörpers sind den in den sonstigen Ansprüchen enthaltenen Merkmalen sowie den nachstehenden Ausführungsbeispielen zu entnehmen. Die Erfindung wird im folgenden anhand der in der Zeichnung dargestellten Ausführungsbeispiele näher beschrieben und erläutert. Es zeigen:
Fig. 1 einen aus zwei Teilkörpern bestehenden Verpackungskörper nach der Erfindung im aufgeklappten Zustand,
Fig. 2 den Verpackungskörper nach Fig. 1 im winklig umgeklappten Zustand,
Fig. 3 einen aus mehreren Teilkörpern bestehenden anderen Verpackungskörper nach der Erfindung im aufgeklappten Zustand,
Fig. 4 einen mit Deckel und Boden zu verschließenden, wandartigen Verpackungskörper, ähnlich dem in Fig. 3 dargestellten Verpackungskörper,
Fig. 5 einen aus drei Teilkörpern zusammengesetzten weiteren Verpackungskörper,
Fig. 6 einen mit einer Mulde versehenden Verpackungskörper nach der Erfindung und
Fig. 7 einen mit einer stirnseitig verschlossenen Rinne versehenen Verpackungskörper nach der Erfindung.

### WEGE ZUR AUSFÜHRUNG DER ERFINDUNG

In Fig. 1 und 2 ist ein Verpackungskörper 10 dargestellt, der aus flächig übereinandergestapelten, einzelnen Abschnitten 12 aus Rollenwellpappe zusammengesetzt ist.

Die einzelnen Abschnitte 12.1, 12.2, 12.3, 12.4 und 12.5 sind miteinander verklebt und in einem linken stapelförmigen Teilkörper 14.1 und in einem rechten ebenfalls stapelförmigen Teilkörper 14.2 vorhanden. Beide Teilkörper 14.1 und 14.2 sind auf einem untersten Abschnitt 12.6 aufgeleimt vorhanden. Der unterste Abschnitt 12.6 ist doppellagig ausgebildet und besitzt eine in der Zeichnung von unten nach oben ausgerichtete kopfstehende Wellpappen-Welle. Dadurch ist der Teilkörper 10 sowohl von oben als auch von unten flächig eingerahmt vorhanden.

Der unterste Abschnitt 12.6 ist unterhalb beider Teilkörper 14.1 und 14.2 vorhanden. Die beiden Teilkörper 14.1 und 14.2 sind über einen V-förmigen Spalt 16 voneinander getrennt. Dieser Spalt 16 ist nicht in dem untersten Abschnitt 12.6 ausgebildet. Dadurch hängen über diesen untersten Abschnitt 12.6 die beiden Teilkörper 14.1, 14.2 aneinander. Durch rechtwinkliges Hochklappen des in der Zeichnung linken Teilkörpers 14.1 wird der Spalt 16 überbrückt und die Begrenzungslinien 18.1 vom linken Teilkörper 14.1 bzw. 18.2 vom rechten Teilkörper 14.2 liegen flächig aneinander, so wie das in Fig. 2 dargestellt ist. Um diese Winkelform des Verpackungskörpers 10 (Fig. 2) aufrechtzuerhalten und bleibend zu sichern, wird zumindest die eine Begrenzungsfläche 18.1 bzw. 18.2 mit einer Klebeschicht versehen, so daß die beiden Teilflächen 14.1 und 14.2 aneinanderkleben können. Statt der Ausrichtung der Wellen wie in Fig. 1 und 2 dargestellt, kann diese Wellenausrichtung auch quer zum Spalt 16 und damit rechtwinklig zu der dargestellten Ausrichtung verlaufen. Dies ist dann sinnvoll, wenn mehr Kartonmaterial im Bereich der Begrenzungsflächen 18 als Klebefläche vorhanden sein soll. Außerdem läßt sich dann die Winkelform (Fig. 2) von Teilkörpern 14.1, 14.2 leichter bzw. besser herstellen.

Der in Fig. 3 dargestellte Verpackungskörper 10.3 besteht aus vier Teilkörpern 14.3, 14.4, 14.5 und 14.6, die aus jeweils vier übereinandergestapelten Abschnitten 12 bestehen. Die flächige Ausdehnung der einzelnen Abschnitte 12 ist derart, daß zwischen den einzelnen Teilkörpern 14.3, 14.4, 14.5 und 14.6 jeweils ein Spalt 16 vorhanden ist. Alle Teilkörper sind auf einem untersten durchgehenden Abschnitt 12.6 vorhanden. Über diesen Abschnitt 12.6 hängen vier Teilkörper aneinander. Durch entsprechendes Umklappen der einzelnen Teilkörper läßt sich der Umfangsmantel des in Fig. 4 dargestellten Teilkörpers 10.4 herstellen. Entsprechend der längenmäßigen Ausdehnung der Teilkörper 10.3 und 10.5 mit der Länge a und der beiden anderen Teilkörper 14.4 und 14.6 mit der Länge b bekommt der Verpackungskörper 10.4 seine quaderförmige Umrißform.

Im Inneren der Teilkörper 14.3, 14.4, 14.5 und 14.6 sind weitere Teilkörper 14.7, 14.8 vorhanden, die in ihrer Breite bzw. höhenmäßigen Ausbildung kleiner sind als die in Fig. 3 dargestellten Teilkörper. Dadurch wird eine Stufe 19 ausgebildet. Diese Stufe 19 dient als umlaufendes Auflager eines weiteren Teilkörpers 14.9, der mit seinen Abmessungen gerade den Innenraum im Verpackungskörper 10.4 ausfüllt.

Mittels eines weiteren Teilkörpers 14.10 kann der Verpackungskörper 10.4 von unten verschlossen werden. Die Teilkörper 14.9 und 14.10 liegen stumpf an entsprechend anderen Teilkörpern dieses Verpackungskörpers an.

Auch bei dem in Fig. 5 dargestellten Verpackungskörper 10.5 liegen mehrere, im vorliegenden Beispielsfall drei, Teilkörper 14.11, 14.12, 14.13 jeweils stumpf aneinander. In ihren gemeinsamen Stoßbereichen 20 sind die entsprechend benachbarten Teilkörper miteinander verklebt. Die Ausrichtung der Wellen 22 im mittleren Teil 14.12 ist senkrecht zu der Ausrichtung der Wellen in den benachbarten beiden Teilkörpern 14.11, 14.13. Dadurch ist eine größere Stabilität dieses zu einem im Querschnitt U zusammengesetzten Verpackungskörpers 10.5 vorhanden.

Bei dem in Fig. 6 dargestellten Verpackungskörper 10.6 ist von in der Zeichnung oben her eine Mulde 24 eingedrückt vorhanden. Diese Mulde 24 ist vor dem Aushärten der zwischen den einzelnen Abschnitten 12 vorhandenen Klebschichten eingedrückt worden. Nach Aushärten der Klebschichten bleibt die Mulde 24 vorhanden. Im Umfangsbereich der Mulde 24 sind im vorliegenden Beispielsfall Rißlinien 26 in der obersten Lage 12 beim Ausformen der Mulde 24 entstanden. Das Auftreten und die Größe der Rißlinien 26, die auch in den inneren Lagen 12 noch vorhanden sein können, hängt von der Größe der Mulde 24 ab.

Bei dem in Fig. 7 dargestellten Verpackungskörper 10.7 ist eine der Mulde 24 vergleichbare Rinne 27 ausgebildet. Im Unterschied zu der Mulde 24 ist bei der Rinne 27 nur eine Verformung in einer Richtung erforderlich. Dadurch sind gegebenenfalls auftretende Rißlinien 26 auch nur im Seitenbereich der Rinne 27 als geradlinige Risse vorhanden. Wenn im Vorstehenden von Rißlinien und damit von Rissen gesprochen wird, können diese Rißlinien auch planmäßig durch Einschnitte hergestellt und daher in ihrer Lage und Größe vorbestimmt werden.

Die Rinne 27 ist bei dem Verpackungskörper 10.7 in einem ersten Teilkörper 14.14 ausgebildet. Mittels eines weiteren Teilkörpers 14.15, der quer zum Teilkörper 14.14 mit demselben verklebt ist, ist die Rinne 27 im Bereich ihrer einen Stirnseite verschlossen.

Sowohl in die Mulde 24 als auch in die Rinne 27 können beispielsweise im querschnitt kreisförmige oder ovale Körper eingelagert werden. Solche Körper sind beispielsweise Flaschen.

Die in Fig. 6 und 7 dargestellten Verpackungskörper 10.6 und 10.7 können durch weitere Teilkörper allseitig verschlossen werden. Dabei können durch entsprechend ähnlich ausgebildete Verpackungskörper (10.6, 10.7) beliebig lange Mulden 24 bzw. Rinnen 27 in entsprechend langen Verpackungskörpern ausgebildet sein.

Sofern sich beim Ausformen der Mulde 24 bzw. der Rinne 27 die seitlichen Begrenzungsflächen 28 jeweils nach innen verformen, können diese äußeren Begrenzungsflächen des entsprechenden Verpackungskörpers 10.6, 10.7 nachgeschnitten und damit die entsprechende rechtwinklige oder sonstige vorbestimmte Winkelform des Verpackungskörpers sichergestellt werden.

Bei allen dargestellten Verpackungskörpern ist der jeweils unterste Abschnitt doppellagig vorhanden, damit sowohl auf der oberen als auch auf der unteren Oberflächenseite des entsprechenden Verpackungskörpers bzw. des entsprechenden Teilkörpers eine geschlossene, die einzelnen Wellen abdeckende Oberflächengestalt vorhanden ist. Sofern gewünscht, kann auch diese unterste Lage nicht doppellagig sondern einlagig - wie die übrigen Abschnitte - ausgebildet bleiben.

## Patentansprüche

**01)** Verpackungskörper (10) mit flächig aneinanderliegenden Wellpappenabschnitten (12), die gegenseitig unverschiebbar miteinander verbunden sind,
**dadurch** **gekennzeichnet** , daß
- die Wellpappenabschnitte aus einzelnen, flächig übereinandergestapelten Rollenwellpappenabschnitten (12) bestehen,
- diese mehreren übereinandergestapelten Abschnitte in etwa quader- oder winkelförmig ausgebildet sind.

**02)** Verpackungskörper nach Anspruch 1,
**dadurch** **gekennzeichnet** , daß die Abschnitt (12) kreuzweise übereinandergestapelt vorhanden sind.

**03)** Verpackungskörper nach Anspruch 1 oder 2,
**dadurch gekennzeichnet** , daß
- mehrere Teilkörper (14) aus übereinandergestapelten Abschnitten (12) vorhanden sind,
- diese Teilkörper (14) auf einem gemeinsamen Abschnitt (12.6) befestigt vorhanden sind.

**04)** Verpackungskörper nach Anspruch 3,
**dadurch** **gekennzeichnet** , daß benachbarte Teilkörper (14) durch einen etwa V-förmigen Spalt (16) voneinander beabstandet sind.

**05)** Verpackungskörper nach Anspruch 4,
**dadurch** **gekennzeichnet** , daß benachbarte Teilkörper im Bereich ihrer Begrenzungsflächen (18) des Spaltes (16) miteinander verklebt vorhanden sind.

**06)** Verpackungskörper nach Anspruch 1 oder 2,
**dadurch** **gekennzeichnet** , daß
- mehrere Teilkörper (14) aus übereinandergestapelten Abschnitten (12) vorhanden sind,
- diese Teilkörper (14) stumpf aneinanderstoßend miteinander verklebt vorhanden sind.

**07)** Verpackungskörper nach einem der vorstehenden Ansprüche,
**dadurch** **gekennzeichnet** , daß die Abschnitte (12) eines Teilkörpers (14) stufenförmig abgetrennt vorhanden sind derart, daß eine Stufe (19) als Auflage für einen weiteren Teilkörper (14.9) vorhanden ist.

**08)** Verpackungskörper nach einem der vorstehenden Ansprüche,
**dadurch** **gekennzeichnet** , daß eine Mulde (24) vorhanden ist.

**09)** Verpackungskörper nach Anspruch 8,
**dadurch** **gekennzeichnet** , daß zumindest der oberste Abschnitt (12) Einschnitte bzw. Rißlinien (26) im Bereich des Muldenrandes aufweist.

**10)** Verpackungskörper nach Anspruch 8 oder 9,
**dadurch** **gekennzeichnet** , daß die Mulde (24) als Rinne (27) ausgebildet ist.

**11)** Verpackungskörper nach Anspruch 10,
**dadurch** **gekennzeichnet** , daß die Rinne (27) stirnseitig durch einen weiteren Teilkörper (14.15) verschlossen ist.

**12)** Verpackungskörper nach einem der vorstehenden Ansprüche,
**dadurch gekennzechnet** , daß ein Stapel von gleichsinnig übereinandergestapelten Abschnitten (12) durch einen kopfstehend dazu ausgerichteten weiteren Abschnitt abgedeckt ist, so daß der äußere Abschnitt (12.6) doppellagig ausgebildet ist, d. h. aus zwei gegenseitig ineinandergeschachtelten Abschnitten besteht.
